# FASCICULE DE BREVET EUROPEEN

(11) **EP 0 466 605 B1**
(45) Date de publication et mention de la délivrance du brevet: **23.08.1995**
(21) Numéro de dépôt: 91401951.8
(22) Date de dépôt: 12.07.1991
(51) Int. Cl.: F21M 3/08, F21Q 1/00

(54) **Réflecteur pour un dispositif d'éclairage de véhicule automobile, et projecteur et feu de signalisation incorporant un tel réflecteur**
Reflektor für eine Beleuchtungsvorrichtung eines Fahrzeuges und Scheinwerfer und Signalleuchte mit solchem Reflektor
Reflector for a lighting device of an automotive vehicle, and headlight and signal light incorporating such a reflector

(30) Priorité: 13.07.1990 FR 9008964
(43) Date de publication de la demande: 15.01.1992
(73) Titulaire: VALEO VISION, 93000 Bobigny (FR)
(72) Inventeur: Blusseau, Eric, F-78420 Carrières sur Seine (FR)
(74) Mandataire: Martin, Jean-Jacques

(56) Documents cités:
- EP-A- 0 341 638
- EP-A- 0 371 510
- FR-A- 2 609 148
- FR-A- 2 634 003

## Description

La présente invention concerne d'une façon générale l'éclairage automobile, et plus particulièrement un réflecteur de conception nouvelle utilisable dans un projecteur et dans un feu de signalisation, ainsi qu'un projecteur et un feu de signalisation incorporant un tel réflecteur.

On connaît déjà par les brevets FR-A-2 609 146 et FR-A-2 609 148 au nom de la Demanderesse un projecteur dont le réflecteur comporte deux zones latérales de configuration classique, et par exemple soit paraboliques, soit du genre capable de former par elles-mêmes un faisceau coupé d'allure déterminée, et une zone centrale dont le profil en coupe horizontale est modifié par rapport à ladite configuration classique, c'est à dire approfondi ou aplati, tout en se raccordant essentiellement sans rupture de pente avec les zones latérales. Un tel réflecteur a pour objet de créer par lui-même, c'est-à-dire sans l'intervention de la glace, un faisceau plus large qu'avec la conception classique, et également d'éviter une concentration de lumière excessive au centre de la glace, ce qui permet notamment d'utiliser une glace en matière plastique moulée.

On connaît en outre par le brevet FR-A-2 639 888 également au nom de la Demanderesse un réflecteur qui comporte des zones centrale et latérales de conception classique, et deux zones intermédiaires modifiées. Un tel réflecteur est capable d'une part d'engendrer par lui-même un faisceau coupé, notamment un faisceau européen normalisé à coupure dite en "V", qui présente une grande largeur et qui définisse sur une étendue importante les deux demi-plans de coupure (cf. en particulier page 8, lignes 1-15 de cette demande). Un autre objet de ce type de réflecteur connu est de faire en sorte que les rayons lumineux contournent un cache de lumière directe situé en avant de la lampe.

Enfin on connaît par le brevet FR-A-2 634 003 un réflecteur comportant, entre des zones principales conçues pour donner au faisceau une certaine largeur, des zones de transition. Ce réflecteur correspond au préambule de la revendication 1. De telles zones de transition, ou d'hyperboles, ne permettent cependant pas d'éviter que, par leur propre fait ou du fait même de la conception des zones principales, des zones de concentration excessive de lumière apparaissent au niveau de la glace.

On peut rappeler ici l'intérêt qu'il y a à ce que ce soit le réflecteur qui donne au faisceau sa grande largeur: en effet si cette largeur est donnée par des stries verticales ou analogues prévues sur la glace, et qu'en même temps la glace est inclinée pour s'adapter à un profil fortement plongeant de l'avant du véhicule, alors on assiste à un rabattement indésirable de ce faisceau vers les bords, comme expliqué notamment dans le brevet FR-A-2 542 422.

Il s'est avéré cependant que tous les réflecteurs discutés ci-dessus soit offrent une répartition de lumière pouvant manquer d'homogénéité lorsqu'un étalement horizontal très important du faisceau est demandé, soit provoquent des zones de concentration excessive de lumière au niveau de la glace.

La présente invention vise à pallier les inconvénients de la technique antérieure et à proposer un réflecteur qui, en coopérant avec une source lumineuse convenablement positionnée, soit à même d'offrir par lui-même un faisceau de très grande largeur, très homogène et définissant une éventuelle coupure sur une très grande étendue, et qui engendre au niveau de la glace une répartition très homogène de la lumière, en évitant qu'un échauffement de ladite glace se produise en certains points de celle-ci.

Un autre objet de l'invention est de proposer en même temps un réflecteur capable de procurer un étalement latéral du faisceau plus important que ce qui était possible avec les réflecteurs antérieurs.

Ainsi l'invention concerne tout d'abord un réflecteur pour un dispositif d'éclairage d'un véhicule automobile tel que défini dans la revendication 1.

Un aspect préféré du réflecteur est exposé dans la revendication 2.

Selon un deuxième aspect, l'invention concerne un projecteur pour véhicule automobile ayant les particularités de la revendication 3.

La glace de fermeture peut être si on le souhaite sensiblement inclinée par rapport à la verticale et/ou par rapport à l'horizontale.

Selon un autre aspect, l'invention concerne un feu de signalisation pour véhicule automobile tel que défini dans la revendication 5. Avantageusement, la glace comporte des moyens d'étalement du faisceau essentiellement en direction verticale seulement.

En variante, il est proposé un feu de signalisation pour véhicule automobile tel que défini dans la revendication 7.

Préférentiellement, la glace comporte des moyens d'étalement du faisceau essentiellement en direction horizontale seulement.

Dans l'un ou l'autre des feux ci-dessus, les moyens d'étalement sont préférentiellement constitués par des stries parallèles orientées perpendiculairement à la direction d'étalement.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés, sur lesquels:
la figure 1 est une vue de dos schématique permettant de comprendre la conception d'un réflecteur selon la présente invention,
la figure 2 est une vue en coupe horizontale axiale du réflecteur de la figure 1,
la figure 3 est une vue en coupe horizontale axiale d'une forme de réalisation concrète d'un réflecteur de l'invention, illustrant les trajets d'un certain nombre de rayons lumineux,
les figures 4a et 4b illustrent la répartition de la lumière obtenue au niveau de la glace, respectivement dans l'art antérieur et avec la présente invention,
les figures 5a, 5b à 8a, 8b illustrent par des courbes isolux des faisceaux obtenus, sur écran normalisé à 25 m, respectivement avec des réflecteurs de l'art antérieur et des réflecteur de la présente invention, en l'absence de glace,
les figures 9 et 10 illustrent deux modes de réalisation possibles d'un feu de signalisation réalisé conformément à la présente invention.

On notera préliminairement que, d'une figure à l'autre, des éléments ou parties identiques ou similaires ont été désignés par les mêmes signes de référence.

On va maintenant décrire en détail, en termes mathématiques, un exemple préféré d'un réflecteur réalisé conformément à la présente invention.

Le réflecteur, désigné par la référence 20, comporte au moins dans une région centrale une pluralité de zones réfléchissantes qui sont en l'espèce séparées les unes des autres par des plans verticaux parallèles à un axe optique défini par le réflecteur et désigné par Ox. Le rôle optique de ces zones sera expliqué plus loin.

Comme on le verra en détail, chacune des zones se raccorde à sa voisine de façon continue a second ordre, c'est-à-dire que, de part et d'autre du plan de transition considéré, les plans tangents à la surface réfléchissante sont les mêmes. En d'autres termes, il n'existe aucun coude ou cassure dans la surface réfléchissante.

On va tout d'abord définir les cotes en direction horizontale (selon l'axe horizontal transversal Oy tel qu'illustré) d'un certain nombre de plans verticaux parallèles à Ox:
y_{GL} et y_{DL} sont les cotes d'extrémité, à gauche et à droite du centre du réflecteur, d'une région centrale du réflecteur réalisée selon l'invention;
à ces cotes, les rayons réfléchis subissent une déviation horizontale nulle;
y_{G 2} et y_{D 2} sont des cotes auxquelles les rayons réfléchis subissent une première déviation horizontale maximale;
y_{G} et y_{D} sont des cotes auxquelles les rayons réfléchis subissent une déviation horizontale nulle; et
y_{GM} et y_{DM} sont des cotes auxquelles les rayons réfléchis subissent une seconde deviation horizontale maximale.

Toutes les cotes ci-dessus sont exprimées par des nombres positifs.

On va maintenant définir un certain nombre de paramètres, à choisir par le concepteur, intervenant pour la formulation mathématique du présent exemple de réalisation:
Θ_{GF} et Θ_{DF} sont les angles de première déviation horizontale maximale des rayons réfléchis, de signes négatifs;
Θ_{G} et Θ_{D} sont les angles de seconde déviation horizontale maximale des rayons réfléchis, de signes positifs;
NB est un nombre réel positif sans dimension exprimant le degré de déformation (par rapport à une section parabolique) de la région centrale du réflecteur entre les cotes y_{G} et y_{GL} d'une part et les cotes y_{D} et y_{DL} d'autre part;
NC est un nombre réel positif sans dimension exprimant le degré de déformation (par rapport à une section parabolique) de la région centrale entre y_{G} et y_{D}; et
f_{G} et f_{D} sont des distances focales de base respectivement à gauche et à droite du sommet O du réflecteur.

On procède ensuite au calcul d'un premier groupe d'autres paramètres, comme suit:$\begin{matrix}\begin{matrix}{\text{A}}_{\text{GL}} {\text{= tg(Θ}}_{\text{G}} {\text{)/2(y}}_{\text{GM}} {\text{-y}}_{\text{GL}} \text{)} \\ {\text{A}}_{\text{DL}} {\text{= tg(Θ}}_{\text{D}} {\text{)/2(y}}_{\text{DM}} {\text{-y}}_{\text{DL}} \text{)} \\ {\text{A}}_{\text{GL1}} {\text{= A}}_{\text{GL}} {\text{/(y}}_{\text{GM}} {\text{-y}}_{\text{GL}} {\text{)}}^{\text{(NB-2)}} \\ {\text{A}}_{\text{DL1}} {\text{= A}}_{\text{DL}} {\text{/(y}}_{\text{DM}} {\text{-y}}_{\text{DL}} {\text{)}}^{\text{(NB-2)}} \\ {\text{A}}_{\text{G}} {\text{= -tg(Θ}}_{\text{GF}} {\text{)/y}}_{\text{G}} \\ {\text{A}}_{\text{D}} {\text{= -tg(Θ}}_{\text{DF}} {\text{)/y}}_{\text{G}} \\ {\text{A}}_{\text{G1}} {\text{= -A}}_{\text{G}} {\text{/(y}}_{\text{G/2}} {\text{)}}^{\text{(NC-2)}} \\ {\text{A}}_{\text{D1}} {\text{= -A}}_{\text{D}} {\text{/(y}}_{\text{D/2}} {\text{)}}^{\text{(NC-2)}}\end{matrix}\end{matrix}$ On calcule ensuite quatre autres groupes de paramètres (en faisant intervenir, par souci de simplification, des paramètres intermédiaires AA, A, B et C à chaque fois différents):
a) calcul de x_{DECG}, f_{GI}, A_{GM} et A_{GM1}.
   On pose: $\begin{matrix}\begin{matrix}\text{A = 1} \\ {\text{B = AA + f}}_{\text{G}} \\ {\text{C = AA.f}}_{\text{G}} {\text{- (y}}_{\text{GM}} {\text{)²/4 + (y}}_{\text{GM}} {\text{).(y}}_{\text{GM}} {\text{-y}}_{\text{G}} \text{).(NB+2)/8NB} \\ {\text{x}}_{\text{DECG}} \text{= (-B + √Δ)/2A avec Δ= B²-4AC} \\ {\text{f}}_{\text{GI}} {\text{= f}}_{\text{G}} {\text{+ x}}_{\text{DECG}} \\ {\text{A}}_{\text{GM}} {\text{= [y}}_{\text{GM}} {\text{/2f}}_{\text{G}} {\text{- y}}_{\text{GM}} {\text{/2f}}_{\text{GI}} {\text{+ 2A}}_{\text{GL}} {\text{.(y}}_{\text{GM}} {\text{-y}}_{\text{GL}} {\text{)]/2(y}}_{\text{GM}} {\text{-y}}_{\text{G}} \text{)} \\ {\text{A}}_{\text{GM1}} {\text{= A}}_{\text{GM}} {\text{/(y}}_{\text{GM}} {\text{-y}}_{\text{G}} {\text{)}}^{\text{NB-2}}\end{matrix}\end{matrix}$
b) calcul de x_{DECGI}, f_{C}, A_{GC} et A_{GC1}.
   On pose: $\begin{matrix}\begin{matrix}\text{A = 1} \\ {\text{B = AA + f}}_{\text{GI}} \\ {\text{C = AA.f}}_{\text{GI}} {\text{- (y}}_{\text{G/2}} {\text{)²/4 + (y}}_{\text{G/2}} \text{)².(NC+2)/8NC} \\ {\text{x}}_{\text{DECGI}} \text{= (-B + √Δ)/2A avec Δ = B²-4AC} \\ {\text{f}}_{\text{C}} {\text{= f}}_{\text{GI}} {\text{- x}}_{\text{DECGI}} \\ {\text{A}}_{\text{GC}} {\text{= [y}}_{\text{G/2}} {\text{/2f}}_{\text{GI}} {\text{- y}}_{\text{G 2}} {\text{/2f}}_{\text{C}} {\text{+2A}}_{\text{G}} {\text{(y}}_{\text{G/2}} {\text{-y}}_{\text{G}} {\text{)]/y}}_{\text{G}} \\ {\text{A}}_{\text{GC1}} {\text{= A}}_{\text{GC}} {\text{/(y}}_{\text{G/2}} {\text{)}}^{\text{NC-2}}\end{matrix}\end{matrix}$
c) calcul de x_{DECDI}, f_{DI}, A_{DC} et A_{DC1}.
   On pose: $\begin{matrix}\begin{matrix}\text{A = -1} \\ {\text{B = AA - f}}_{\text{C}} \\ {\text{C = (y}}_{\text{D/2}} {\text{)²/4 - (y}}_{\text{D 2}} {\text{)².(NC+2)/8NC + AA.f}}_{\text{C}} \\ {\text{x}}_{\text{DECDI}} \text{= (-B - √ Δ)/2A avec Δ = B²-4AC} \\ {\text{f}}_{\text{DI}} {\text{= f}}_{\text{C}} {\text{+ x}}_{\text{DECDI}} \\ {\text{A}}_{\text{DC}} {\text{= y}}_{\text{D/2}} {\text{/2f}}_{\text{DI}} {\text{- y}}_{\text{D/2}} {\text{/2f}}_{\text{C}} {\text{+ 2A}}_{\text{D}} {\text{(y}}_{\text{D/2}} {\text{-y}}_{\text{D}} {\text{)/y}}_{\text{D}} \\ {\text{A}}_{\text{DC1}} {\text{= A}}_{\text{DC}} {\text{/(y}}_{\text{D/2}} {\text{)}}^{\text{NC-2}}\end{matrix}\end{matrix}$
d) calcul de x_{DECGI}, f_{C}, A_{GC} et A_{GC1}.
   On pose: $\begin{matrix}\begin{matrix}\text{A = -1} \\ {\text{B = AA - f}}_{\text{DI}} \\ {\text{C = (y}}_{\text{DM}} {\text{)²/4 + AA.f}}_{\text{DI}} {\text{- (y}}_{\text{DM}} {\text{).(y}}_{\text{DM}} {\text{).(y}}_{\text{DM}} {\text{-y}}_{\text{D}} \text{).(NB+2)/8NB} \\ {\text{x}}_{\text{DECD}} \text{= (-B - √Δ)/2A avec Δ = B²-4AC} \\ {\text{f}}_{\text{D}} {\text{= f}}_{\text{DI}} {\text{+ x}}_{\text{DECD}} \\ {\text{A}}_{\text{DM}} {\text{= [y}}_{\text{DM}} {\text{/2f}}_{\text{D}} {\text{- y}}_{\text{DM}} {\text{/2f}}_{\text{DI}} {\text{+ 2A}}_{\text{DL}} {\text{.(y}}_{\text{DM}} {\text{-y}}_{\text{DL}} {\text{)]/2(y}}_{\text{DM}} {\text{-y}}_{\text{D}} \text{)} \\ {\text{a}}_{\text{DM1}} {\text{= A}}_{\text{DM}} {\text{/(y}}_{\text{DM}} {\text{-y}}_{\text{D}} {\text{)}}^{\text{NB-2}} \text{.}\end{matrix}\end{matrix}$

Quel que soit le type de faisceau à obtenir, l'équation de la surface réfléchissante fait intervenir un autre groupe encore de paramètres, dont les valeurs sont déterminées à partir des paramètres évoqués jusqu'à présent et varient selon la cote selon y, notée y₀, du point courant sur la génératrice horizontale représentée sur la figure 2 par rapport aux cotes des divers plans verticaux axiaux mentionnées plus haut. Cet autre groupe de paramètres comprend les paramètres α, α₁, β, β₁, f₀, x_{DIF}, y_{S}, y_{M}, y_{L} et N.

Les valeurs de ces paramètres en fonction de la cote y₀ du point courant sur la génératrice sont exprimées ci-dessous:
a) si |y₀| ≧ y_{GL}$\begin{matrix}\begin{matrix}\text{α = 0 β = 0} \\ \text{α₁ = 0 β₁ = 0} \\ {\text{f₀ = f}}_{\text{G}} {\text{y}}_{\text{S}} {\text{= y}}_{\text{G}} \\ {\text{y}}_{\text{M}} {\text{= y}}_{\text{GM}} \\ {\text{y}}_{\text{L}} {\text{= y}}_{\text{GL}} \\ {\text{x}}_{\text{DIF}} \text{= 0} \\ \text{N = NB}\end{matrix}\end{matrix}$
b) si y_{GM} ≦ |y₀| ≦ y_{GL}$\begin{matrix}\begin{matrix}{\text{α = A}}_{\text{GL}} \text{β = 0} \\ {\text{α₁ = A}}_{\text{GL1}} \text{β₁ = 0} \\ {\text{f₀ = f}}_{\text{G}} {\text{y}}_{\text{S}} {\text{= y}}_{\text{G}} \\ {\text{y}}_{\text{M}} {\text{= y}}_{\text{GM}} \\ {\text{y}}_{\text{L}} {\text{= y}}_{\text{GL}} \\ {\text{x}}_{\text{DIF}} \text{= 0} \\ \text{N = NB}\end{matrix}\end{matrix}$
c) si y_{G} ≦ |y₀| ≦ y_{GM}$\begin{matrix}\begin{matrix}{\text{α = 0 β = A}}_{\text{GM}} \\ {\text{α₁ = 0 β₁ = A}}_{\text{GM1}} \\ {\text{f₀ = f}}_{\text{GI}} {\text{y}}_{\text{S}} {\text{= y}}_{\text{G}} \\ {\text{y}}_{\text{M}} {\text{= y}}_{\text{GM}} \\ {\text{y}}_{\text{L}} {\text{= y}}_{\text{GL}} \\ {\text{x}}_{\text{DIF}} {\text{= -x}}_{\text{DECG}} \\ \text{N = NB}\end{matrix}\end{matrix}$
d) si y_{G/2} ≦ |y₀| ≦ y_{G}$\begin{matrix}\begin{matrix}{\text{α = A}}_{\text{G}} \text{β = 0} \\ {\text{α₁ = A}}_{\text{G1}} \text{β₁ = 0} \\ {\text{f₀ = f}}_{\text{GI}} {\text{y}}_{\text{S}} \text{= 0} \\ {\text{y}}_{\text{M}} {\text{= y}}_{\text{G/2}} \\ {\text{y}}_{\text{L}} {\text{= y}}_{\text{G}} \\ {\text{x}}_{\text{DIF}} {\text{= -x}}_{\text{DECG}} \\ \text{N = NC>}\end{matrix}\end{matrix}$
e) si |y₀| ≦ y_{G/2}$\begin{matrix}\begin{matrix}{\text{α = 0 β = A}}_{\text{GC}} \\ {\text{α₁ = 0 β₁ = A}}_{\text{GC1}} \\ {\text{f₀ = f}}_{\text{C}} {\text{y}}_{\text{S}} \text{= 0} \\ {\text{y}}_{\text{M}} {\text{= y}}_{\text{G/2}} \\ {\text{y}}_{\text{L}} {\text{= y}}_{\text{G}} \\ {\text{x}}_{\text{DIF}} {\text{= -x}}_{\text{DECG}} {\text{- x}}_{\text{DECGI}} \\ \text{N = NC}\end{matrix}\end{matrix}$
f) si |y₀| ≧ y_{DL}$\begin{matrix}\begin{matrix}\text{α = 0 β = 0} \\ \text{α₁ = 0 β₁ = 0} \\ {\text{f₀ = f}}_{\text{D}} {\text{y}}_{\text{S}} {\text{= y}}_{\text{D}} \\ {\text{y}}_{\text{M}} {\text{= y}}_{\text{DM}} \\ {\text{y}}_{\text{L}} {\text{= y}}_{\text{DL}} \\ {\text{x}}_{\text{DIF}} {\text{= -x}}_{\text{DECG}} {\text{- x}}_{\text{DECGI}} {\text{- x}}_{\text{DECD}} {\text{- x}}_{\text{DECDI}} \\ \text{N = NB}\end{matrix}\end{matrix}$
g) si y_{DM} ≦ |y₀| ≦ y_{DL}$\begin{matrix}\begin{matrix}{\text{α = A}}_{\text{DL}} \text{β = 0} \\ {\text{α₁ = A}}_{\text{DL1}} \text{β₁ = 0} \\ {\text{f₀ = f}}_{\text{D}} {\text{y}}_{\text{S}} {\text{= y}}_{\text{D}} \\ {\text{y}}_{\text{M}} {\text{= y}}_{\text{DM}} \\ {\text{y}}_{\text{L}} {\text{= y}}_{\text{DL}} \\ {\text{x}}_{\text{DIF}} {\text{= -x}}_{\text{DECG}} {\text{- x}}_{\text{DECGI}} {\text{- x}}_{\text{DECD}} {\text{- x}}_{\text{DECDI}} \\ \text{N = NB}\end{matrix}\end{matrix}$
h) si y_{D} ≦ |y₀| ≦ y_{DM}$\begin{matrix}\begin{matrix}{\text{α = 0 β = A}}_{\text{DM}} \\ {\text{α₁ = 0 β₁ = A}}_{\text{DM1}} \\ {\text{f₀ = f}}_{\text{DI}} {\text{y}}_{\text{S}} {\text{= y}}_{\text{D}} \\ {\text{y}}_{\text{M}} {\text{= y}}_{\text{DM}} \\ {\text{y}}_{\text{L}} {\text{= y}}_{\text{DL}} \\ {\text{x}}_{\text{DIF}} {\text{= -x}}_{\text{DECG}} {\text{- x}}_{\text{DECGI}} {\text{- x}}_{\text{DECDI}} \\ \text{N = NB}\end{matrix}\end{matrix}$
i) si y_{D/2} ≦ |y₀| ≦ y_{D}$\begin{matrix}\begin{matrix}{\text{α = A}}_{\text{D}} \text{β = 0} \\ {\text{α₁ = A}}_{\text{D1}} \text{β₁ = 0} \\ {\text{f₀ = f}}_{\text{DI}} {\text{y}}_{\text{S}} \text{= 0} \\ {\text{y}}_{\text{M}} {\text{= y}}_{\text{D/2}} \\ {\text{y}}_{\text{L}} {\text{= y}}_{\text{D}} \\ {\text{x}}_{\text{DIF}} {\text{= -x}}_{\text{DECG}} {\text{- x}}_{\text{DECGI}} {\text{- x}}_{\text{DECDI}} \\ \text{N = NC}\end{matrix}\end{matrix}$
j) si |y₀| ≦ y_{D/2}$\begin{matrix}\begin{matrix}{\text{α = 0 β = A}}_{\text{DC}} \\ {\text{α₁ = 0 β₁ = A}}_{\text{DC1}} \\ {\text{f₀ = f}}_{\text{C}} {\text{y}}_{\text{S}} \text{= 0} \\ {\text{y}}_{\text{M}} {\text{= y}}_{\text{D/2}} \\ {\text{y}}_{\text{L}} {\text{= y}}_{\text{D}} \\ {\text{x}}_{\text{DIF}} {\text{= -x}}_{\text{DECG}} {\text{- x}}_{\text{DECGI}} \\ \text{N = NC}\end{matrix}\end{matrix}$
On va tout d'abord indiquer ci-dessous l'équation donnant la coordonnée x₀ du point courant en fonction de sa coordonnée y₀, c'est-à-dire l'équation de la génératrice dans le plan x0y d'un réflecteur selon cet exemple de réalisation:${\text{x₀ = y₀²/4f₀ + α₁.(|y₀|-y}}_{\text{L}} {\text{)}}^{\text{N}} {\text{/N + α.(|y₀|-y}}_{\text{L}} {\text{)²/2 + β.(|y₀|-y}}_{\text{s}} {\text{)²/2 + β₁.(|y₀|-y}}_{\text{s}} {\text{)}}^{\text{N}} {\text{/N + x}}_{\text{DIF}}$ On va maintenant donner les équations de différentes surfaces réfléchissantes selon l'invention, qui ont pour caractéristique d'être toutes basées sur la même génératrice horizontale de correspondre à différents faisceaux formés. Plus précisément, en gardant la même génératrice horizontale, on conserve les propriétés (détaillées plus loin) de répartition en largeur du faisceau, tandis qu'un profil- différent du réflecteur dans des plans verticaux va permettre de donner des faisceaux correspondant à différentes photométries requises (notamment faisceau de croisement européen ou américain, faisceau anti-brouillard ou encore faisceau de route).

L'équation donnée ci-dessous est celle d'un réflécteur destiné à former une coupure horizontale plate, notamment pour un faisceau anti-brouillard, en coopération avec un filament axial décalé vers le haut par rapport à l'axe optique, tout en étant essentiellement tangent audit axe:
où$\begin{matrix}\begin{matrix}{\text{S = α₁ (|y|-y}}_{\text{L}} {\text{)}}^{\text{N}} {\text{/N + α (|y|-y}}_{\text{L}} {\text{)²/2 + β₁(|y|-y}}_{\text{s}} {\text{)}}^{\text{N}} {\text{/N + β (|y|-y}}_{\text{S}} {\text{)²/2 + x}}_{\text{DIF}} \\ {\text{T = (|y|/y).[α₁(|y|-y}}_{\text{L}} {\text{)}}^{\text{N-1}} {\text{+ α(|y|-y}}_{\text{L}} {\text{) + β₁(|y|-y}}_{\text{S}} {\text{)}}^{\text{N-1}} {\text{+ β(|y|-y}}_{\text{S}} \text{)} \\ {\text{ε}}_{\text{Z}} \text{= |z|/z} \\ \text{ℓ = demi-longueur du filament 10.}\end{matrix}\end{matrix}$

Il est à noter qu'à partir de l'équation ci-dessus, l'homme de l'art saura concevoir un réflecteur destiné par exemple à former un faisceau de croisement aux normes européennes. On se réfèrera en particulier aux brevets FR-A-2 536 502 et FR-A-2 599 121 au nom de la Demanderesse, dont les contenus respectifs sont incorporés à la présente description par référence, et qui indiquent la manière de combiner des surfaces de base auto-génératrices d'une coupure droite et des surfaces de type paraboloïdal pour former la coupure dite en "V".

On peut noter par ailleurs qu'une équation convenant pour une lampe normalisée de type H4 s'obtient en posant simplement ℓ = 0 dans l'équation (2) ci-dessus.

On va maintenant indiquer l'équation d'une surface réfléchissante destinée à être associée à un filament orienté transversalement (comme décrit notamment dans FR-A-2 602 305) pour former un faisceau délimité par une coupure essentiellement droite:
où
S, T et ℓ sont comme défini ci-dessus, et${\text{ε}}_{\text{YZ}} \text{= |yz|/yz}$ Un tel réflecteur peut être utilisé avantageusement pour réaliser un projecteur antibrouillard à filament transversal, ou encore un projecteur code/route à filament transversal conforme aux règlementations américaines. D'autres détails de tels projecteurs sont décrits dans FR-A-2 602 305 et FR-A-2 602 306 au nom de la Demanderesse.

On a illustré sur la figure 3, en coupe horizontale axiale un exemple concret de réalisation d'un réflecteur de l'invention, ainsi que la projection verticale, dans le plan horizontal xOy, des trajets d'un certain nomhre de rayons lumineux issus des différentes zones du réflecteur. On peut observer le rôle joué par les différentes zones de la région centrale du réflecteur, et en particulier, de part et d'autre de l'axe central 0x et en s'éloignant de celui-ci:
- les zones 201g et 201d, situées respectivement dans les intervalles [0,y_{G/2}] et [0, y_{D/2}], dont les rayons réfléchis passent progressivement d'une déviation horizontale nulle (fond du réflecteur) et une première déviation horizontale maximale divergente (respectivement Θ_{GF} et Θ_{DF}) à la cote respective y_{G/2}, y_{D/2};
- les zones 202g et 202d (intervalles respectifs [y_{G/2}, y_{GM}] et [y_{D/2}, y_{DM}]), dont les rayons réfléchis passent progressivement de ladite première déviation horizontale maximale à une seconde déviation horizontale maximale convergente, respectivement Θ_{G} et Θ_{D}, en passant par une déviation nulle aux cotes respectives y_{G} et y_{D}; et
- les zones 203g et 203d (intervalles respectifs [y_{GM}, y_{GL}] et [y_{DM}, y_{DL}], dont les rayons réfléchis passent progressivement de ladite seconde déviation horizontale maximale à une déviation nulle.

On peut démontrer aisément par calcul que les différentes zones mentionnées se raccordent entre elles avec continuité (dans le présent exemple une continuité au second ordre), ce qui facilite la réalisation d'un réflecteur moulé et minimise les anomalies optiques.

On observe sur ces figures qu'aux cotes 0, y_{G}, y_{D}, y_{GL} et y_{DL}, les déviations sont bien nulles; par ailleurs, les déviations évoluent continûment entre ces valeurs nulles et les extréma Θ_{G}, Θ_{F}, Θ_{GF} et Θ_{DF}.

La région centrale du réflecteur, dans le cas où l'on souhaite que le faisceau obtenu comporte une tache de concentration centrale d'intensité lumineuse supérieure à un seuil donné (imposé par exemple par un règlement), est prolongée d'un côté ou des deux côtés par une ou deux zones dont le profil horizontal est parabolique (zones 204g et 204d), de manière à ce que tous les rayons réfléchis se propagent dans des plans verticaux essentiellement parallèles à l'axe optique 0x comme illustré. De telles zones latérales 204g, 204d sont dans la pratique utiles pour un réflecteur de projecteur, tandis qu'elles peuvent être omises pour les feux de signalisation, dans lesquels une forte concentration ponctuelle dans l'axe n'est en général pas nécessaire.

On observe également sur la figure 3 que les rayons lumineux au niveau de la glace de fermeture 30 sont bien dispersés. Plus précisément, il apparaît que la glace n'est le siège d'aucune convergence ou concentration excessive de rayons lumineux. On a représenté sur les figures 4a et 4b à ce sujet des courbes isolux mesurées sur la glace, correspondant respectivement à un réflecteur de conception classique (parabole associée à une lampe normalisée H4) et à un réflecteur de la présente invention. Pour chaque courbe est indiquée la valeur correspondante en kilolux. L'intensité lumineuse maximale obtenue est de 142 kilolux dans l'art antérieur, et de 92 kilolux avec la présente invention.

Une telle réduction significative de l'intensité du pic central de lumière diminue également l'échauffement de la glace à cet endroit, et permet d'utiliser des glaces en matière plastique moulée, quine risqueront pas de s'échauffer et de se déformer.

De retour à la figure 3, on observe également que le trajet des rayons réfléchis est tel pou'il permet l'incorporation d'un cache de lumière directe connu en soi, désigné par la référence 11 et représenté schématiquement en tiretés, sans qu'aucun des rayons réfléchis ne soit intercepté par ce cache.

Enfin on notera que l'on a défini des jeux de paramètres différents (avec indices respectivement. "G" et "D" pour les parties gauche et droite du réflecteur; ceci permet de concevoir un réflecteur asymétrique si nécessaire; mais dans une forme de réalisation particulière, les paramètres à gauche et à droite peuvent être identiques.

Pour illustrer les avantages de la présente invention en matière de largeur et d'homogénéité de faisceau, on a représenté sur les dessins, par des courbes isolux, divers types de faisceaux tels qu'ils se présentent en l'absence de la glace de fermeture:
- la figure 5b illustre un faisceau de croisement obtenu avec un réflecteur selon l'invention et le filament de croisement occulté d'une lampe normalisée H4, tandis qu'à titre de comparaison, la figure 5a illustre le faisceau obtenu avec le même filament et un réflecteur parabolique de l'art antérieur;
- la figure 6b montre un faisceau de route obtenu avec le même réflecteur que pour la figure 5b et le filament de route de la lampe H4, tandis que la figure 6a montre le faisceau de route obtenu avec le réflecteur paraboliqe conventionnel;
- la figure 7b représente un faisceau anti-brouillard obtenu avec un filament axial et le réflecteur de l'invention, la figure 7a montrant quant à elle le faisceau obtenu avec le même filament et le réflecteur conventionnel décrit dans FR-A-2 536 503 de la Demanderesse;
- la figure 8b représente le faisceau obtenu avec un filament transversal et un réflecteur selon l'invention, tandis que la figure 8a représente le faisceau correspondant, convenant pour un projecteur antibrouillard ou un projecteur de croisement aux normes américaines, avec un ensemble réflecteur/lampe décrit dans FR-A-2 602 305 ou FR-A-2 602 306.

Les tracés des diverses courbes isolux sont à considérer comme incluses dans la présente description.

On observe pour chacun des faisceaux obtenus avec des réflecteurs de l'invention une bonne homogénéité et une largeur très importante. Comme déjà expliqué plus haut, le travail à effectuer par la glace en largeur est donc réduit, voire inexistant, si bien que l'emploi d'une glace même fortement inclinée (45° ou davantage) n'induit aucun rabattement indésirable du faisceau vers ses bords.

Maintenant en référence aux figures 9 et 10, on va décrire des feux de signalisation pouvant utiliser les principes de la présente invention.

Un feu de signalisation comprend classiquement une lampe incorporant un filament 10, un réflecteur 20 et un globe de fermeture 30. Dans ce genre de feu connu, le réflecteur et du genre parabolique, et des billes essentiellement sphériques sont prévues sur la surface du globe pour assurer une dispersion convenable du faisceau formé afin de satisfaire à des exigences photométriques d'ordre règlementaire. Plus précisément, les billes assurent une dispersion vers le haut et vers le bas ainsi que latéralement vers la gauche et vers la droite, pour que le feu apparaisse avec me intensité lumineuse satisfaisante lorsqu'il est observé en biais par rapport à l'axe optique xx.

Selon l'invention, on utilise par exemple un réflecteur du type décrit plus haut afin de réaliser l'étalement du faisceau dans une direction (horizontale ou verticale), tandis que l'on utilise le globe pour effectuer l'étalement du faisceau dans l'autre direction (verticale ou horizontale).

Ainsi, grâce à cet aspect de l'invention, puisque le globe ne doit effectuer un étalement que dans une direction, on peut utiliser sur celui-ci non plus des billes, mais des stries, horizontales ou verticales. Cet aspect de l'invention est particulièrement intéressant notamment sur le plan esthétique, les critères actuels imposant de façon croissante l'utilisation de globes d'aspect strié dans un sens ou dans l'autre. Avec un feu selon l'invention, ceci peut être obtenu sans nécessiter de modification importante des composants du feu, donc sans en accroître sensiblement le prix de revient.

Ainsi la figure 9 représente un feu dont le réflecteur 20 assure un étalement du faisceau en direction horizontale (angles d'étalement Θ_{H}), tandis que le globe 30 est équipé par exemple sur sa surface intérieure de stries horizontales 31, notamment cylindriques, qui assurent l'étalement en direction verticale selon les angles d'étalement Θ_{V}.

Sur la figure 10, le réflecteur est conçu pour étaler le faisceau verticalement (angles Θ_{V}) tandis que le globe 30 comporte des stries verticales 31 pour effectuer l'étalement horizontal selon les angles Θ_{H}. Un tel se marie particulièrement bien avec un projecteur comportant sur sa glace des stries verticales.

De préférence, mais non exclusivement, on utilise pour réaliser le réflecteur les concepts tels que décrits plus haut, car on a alors l'avantage d'obtenir une répartition de la lumière extrêmement homogène au niveau du globe. Dans le cas de la figure 10, ces concepts s'appliquent à rune rotation de 90° près, obtenue simplement par permutation des coordonnées x et y.

Cela étant, d'autres réflecteurs capables d'offrir un étalement dans une direction et d'éclairer le globe de façon relativement homogène peuvent bien entendu être utilisés sans sortir du cadre de l'invention.

Concrètement, des réflecteurs selon la présente invention peuvent être réalisés par usinage d'un moule à l'aide d'un appareil de fabrication assistée par ordinateur, programmé de façon appropriée et dans lequel on aura introduit les paramètres de base nécessaires après en avoir choisi les valeurs.

Bien entendu, la présente invention n'est nullement limitée à la forme de réalisation décrite ci-dessus et représentée sur les dessins, mais l'homme de l'art saura y apporter toute variante ou modification comprise dans le cadre des revendications.

## Revendications

1. Réflecteur (20) pour un dispositif d'éclairage d'un véhicule automobile, destiné à être associé à une source lumineuse (10) pour former un faisceau de configuration donnée, comprenant une pluralité de zones séparées les unes des autres par des plans essentiellement verticaux et parallèles à un axe optique défini par ledit réflecteur, et se raccordant les unes aux autres sans discontinuité, lesdites zones comprenant , de part et d'autre d'un plan vertical central (x0z) et en s éloignant à partir de celui-ci:
une première zone (201g, 201d) dans laquelle les rayons réfléchis, à mesure qu'on s'éloigne dudit plan vertical central, passent progressivement d'une déviation horizontale nulle à une première déviation horizontale maximale (Θ_{GF}, Θ_{DF}),
une deuxième zone (202g, 202d) dans laquelle les rayons réfléchis, à mesure qu'on s'éloigne dudit plan vertical central, passent progressivement de ladite première déviation horizontale maximale jusqu'à une seconde déviation horizontale maximale (Θ_{G}, Θ_{D}), convergente, en passant localement par une déviation horizontale nulle, et
une troisième zone (203g, 203d) dans laquelle les rayons réfléchis, à mesure qu'on s'éloigne dudit plan vertical central, passent progressivement de ladite seconde déviation horizontale maximale jusqu'à une déviation horizontale nulle,
caractérisé en ce que la première déviation horizontale maximale (Θ_{GF}, Θ_{DF}) est une déviation divergente.

2. Réflecteur selon la revendication 1, caractérisé en ce qu'il comprend en outre, au moins d'un côté dudit plan vertical central, une quatrième zone (204g, 204d) ne déviant sensiblement pas les rayons lumineux en direction horizontale.

3. Projecteur pour un véhicule automobile, caractérisé en ce qu'il comprend une source lumineuse (10), un réflecteur (20) selon la revendication 2 et une glace de fermeture (30) faiblement ou non déviatrice en direction horizontale, le réflecteur étant par ailleurs apte à dévier les rayons lumineux en direction verticale pour les amener au-dessous d'une coupure.

4. Projecteur selon la revendication 3, caractérisé en ce que la glace de fermeture (30) est sensiblement inclinée par rapport à la verticale et/ou par rapport à l'horizontale.

5. Feu de signalisation pour véhicule automobile, du type comprenant une source lumineuse (10), un réflecteur (20) et un globe de fermeture (30), caractérisé en ce que le réflecteur est réalisé selon l'une des revendications 1 et 2.

6. Feu de signalisation selon la revendication 5, caractérisé en ce que la glace comporte des moyens (31) d'étalement du faisceau essentiellement en direction verticale seulement.

7. Feu de signalisation pour véhicule automobile, du type comprenant une source lumineuse (10), un réflecteur (20) et un globe de fermeture (30), caractérisé en ce que e réflecteur comporte une pluralité de zones séparées les unes des autres par des plans essentiellement horizontaux et parallèles à un axe optique défini par ledit réflecteur, et se raccordant les unes aux autres sans discontinuité, et en ce que lesdites zones comprennent, de part et d'autre d'un plan horizontal central et en s'éloignant à partir de celui-ci:
une première zone dans laquelle les rayons réfléchis, à mesure qu'on s'éloigne dudit plan horizontal central, passent progressivement d'une déviation verticale nulle à une première déviation verticale maximale, divergente,
une deuxième zone dans laquelle les rayons réfléchis, à mesure qu'on s'éloigne dudit plan horizontal central, passent progressivement de ladite première déviation verticale maximale jusqu'à une seconde déviation verticale maximale, convergente, en passant localement par une déviation verticale nulle, et
une troisième zone dans laquelle les rayons réfléchis, à mesure qu'on s'éloigne dudit plan horizontal central, passent progressivement de ladite seconde déviation verticale maximale jusqu'à une déviation verticale nulle.

8. Feu de signalisation selon la revendication 7, caractérisé en ce que la glace comporte des moyens (31) d'étalement du faisceau essentiellement en direction horizontale seulement.

9. Feu de signalisation selon l'une des revendications 6 et 8, caractérisé en ce que les moyens d'étalement sont constitués par des stries parallèles (31) orientées perpendiculairement à la direction d'étalement.

## Claims

1. A reflector (20) for a motor vehicle lighting device designed to be associated with a light source (10) to form a beam of given configuration, the reflector comprising a plurality of zones that are separated from one another by planes that are essentially vertical and parallel to an optical axis defined by said reflector, and that join one another without discontinuity, said zones comprising, on either side of a central vertical plane (x0z) and going away therefrom:
a first zone (201g, 201d) in which the reflected rays pass progressively with increasing distance from said central vertical plane, from zero horizontal deflection to a first maximum horizontal deflection (ϑ_{GF}, ϑ_{DF});
a second zone (202g, 202d) in which the reflected rays pass progressively, with increasing distance from said central vertical plane, from said first maximum horizontal deflection to a converging second maximum horizontal deflection (ϑ_{G}, ϑ_{D}), passing locally through zero horizontal deflection; and
a third zone (203g, 203d) in which the reflected rays pass progressively, with increasing distance from said central vertical plane, from said second maximum horizontal deflection to zero horizontal deflection,
the reflector being characterized in that said first maximum horizontal deflection (ϑ_{GF}, ϑ_{GD}) is diverging deflection.

2. A reflector according to claim 1, characterized in that it further comprises, on at least one side of said central vertical plane, a fourth zone (204g, 204d) that does not deflect light rays significantly in a horizontal direction.

3. A motor vehicle headlight characterized in that it comprises a light source (10), a reflector (20) according to claim 2, and a closure glass (30) that deflects light little or not at all in a horizontal direction, the reflector also being suitable for deflecting light rays in a vertical direction so as to bring them beneath a cutoff.

4. A motor vehicle headlight according to claim 3, characterized in that the closure glass (30) is significantly inclined relative to the vertical and/or relative to the horizontal.

5. A motor vehicle signalling light of the type comprising a light source (10), a reflector (20), and a closure glass (30), characterized in that the reflector is implemented according to claim 1 or 2.

6. A signalling light according to claim 5, characterized in that the glass includes spreading means (31) for spreading the beam essentially in a vertical direction only.

7. A motor vehicle signalling light of the type comprising a light source (10), a reflector (20), and a closure globe (30), characterized in that the reflector includes a plurality of zones that are separated from one another by planes that are essentially horizontal and parallel to an optical axis defined by said reflector, and that join one another without discontinuity, and in that said zones comprise, on either side of a central horizontal plane and going away therefrom:
a first zone in which the reflected rays pass progressively with increasing distance from said horizontal plane, from zero vertical deflection to a diverging first maximum vertical deflection;
a second zone in which the reflected rays pass progressively, with increasing distance from said central horizontal plane, from said first maximum vertical deflection to a converging second maximum vertical deflection, passing locally through zero vertical deflection; and
a third zone in which the reflected rays pass progressively with increasing distance from said central horizontal plane, from said second maximum vertical deflection to zero vertical deflection.

8. A signalling light according to claim 7, characterized in that the glass includes spreading means (31) for spreading the beam essentially in a horizontal direction only.

9. A signalling light according to claim 6 or 8, characterized in that the spreading means are constituted by parallel stripes (31) extending perpendicularly to the spreading direction.

## Patentansprüche

1. Reflektor (20) für eine Beleuchtungsvorrichtung eines Kraftfahrzeugs, der für die Verbindung mit einer Lichtquelle (10) zur Bildung eines Lichtbündels mit einer gegebenen Konfiguration bestimmt ist, bestehend aus einer Mehrzahl von Zonen, die durch in etwa vertikale Ebenen voneinander getrennt sind, die in etwa parallel zu einer durch den genannten Reflektor definierten optischen Achse verlaufen, und die sich ohne Diskontinuität aneinander anschließen, wobei die genannten Zonen beiderseits einer mittleren Vertikalebene (x0z) und sich von dieser entfernend die folgenden Zonen umfassen:
eine erste Zone (201g, 201d), in der die reflektierten Strahlen mit zunehmender Entfernung von der genannten mittleren Vertikalebene fortschreitend von einer horizontalen Nullablenkung zu einer ersten maximalen Horizontalablenkung (Θ_{GF} bzw. Θ_{DF}) übergehen,
eine zweite Zone (202g, 202d), in der die reflektierten Strahlen mit zunehmender Entfernung von der genannten mittleren Vertikalebene fortschreitend von der genannten ersten maximalen Horizontalablenkung zu einer zweiten konvergierenden maximalen Horizontalablenkung (Θ_{G}, Θ_{D}) übergehen, wobei sie lokal durch eine horizontale Nullablenkung hindurchgehen, und
eine dritte Zone (203g, 203d), in der die reflektierten Strahlen mit zunehmender Entfernung von der genannten mittleren Vertikalebene fortschreitend von der genannten zweiten maximalen Horizontalablenkung zu einer horizontalen Nullablenkung übergehen, **dadurch gekennzeichnet,** daß die erste maximale Horizontalablenkung (Θ_{GF}, Θ_{DF}) eine divergierende Ablenkung ist.

2. Reflektor nach Anspruch 1 , **dadurch gekennzeichnet,** daß er außerdem zumindest auf einer Seite der genannten mittleren Vertikalebene eine vierte Zone (204g, 204d) umfaßt, welche die Lichtstrahlen in horizontaler Richtung nicht erheblich ablenkt.

3. Scheinwerfer für ein Kraftfahrzeug , **dadurch gekennzeichnet,** daß er eine Lichtquelle (10), einen Reflektor (20) nach Anspruch 2 und eine Streuscheibe (30) enthält, die eine schwache oder keine Ablenkung in horizontaler Richtung bewirkt, wobei der Reflektor im übrigen in der Lage ist, die Lichtstrahlen in vertikaler Richtung abzulenken, um sie unter die Hell-Dunkel-Grenze zu bringen.

4. Scheinwerfer nach Anspruch 3, **dadurch gekennzeichnet,** daß die Streuscheibe (30) im Verhältnis zur Vertikalen und/oder im Verhältnis zur Horizontalen deutlich geneigt ist.

5. Signalleuchte für Kraftfahrzeuge, bestehend aus einer Lichtquelle (10), einem Reflektor (20) und einem Deckglas (30), **dadurch gekennzeichnet,** daß der Reflektor nach einem der Ansprüche 1 und 2 ausgeführt ist.

6. Signalleuchte nach Anspruch 5, **dadurch gekennzeichnet,** daß das Deckglas Mittel (31) zur Streuung des Lichtbündels im wesentlichen nur in vertikaler Richtung umfaßt.

7. Signalleuchte für Kraftfahrzeuge, bestehend aus einer Lichtquelle (10), einem Reflektor (20) und einem Deckglas (30), **dadurch gekennzeichnet,** daß der Reflektor eine Mehrzahl von Zonen umfaßt, die durch in etwa horizontale Ebenen voneinander getrennt sind, die parallel zu einer durch den genannten Reflektor definierten optischen Achse verlaufen, und die sich ohne Diskontinuität aneinander anschließen, wobei die genannten Zonen beiderseits einer mittleren Horizontalebene und sich von dieser entfernend die folgenden Zonen umfassen:
eine erste Zone, in der die reflektierten Strahlen mit zunehmender Entfernung von der genannten mittleren Horizontalebene fortschreitend von einer vertikalen Nullablenkung zu einer ersten divergierenden maximalen Vertikalablenkung übergehen,
eine zweite Zone, in der die reflektierten Strahlen mit zunehmender Entfernung von der genannten mittleren Horizontalebene fortschreitend von der genannten ersten maximalen Vertikalablenkung zu einer zweiten konvergierenden maximalen Vertikalablenkung übergehen, wobei sie lokal durch eine vertikale Nullablenkung hindurchgehen, und
eine dritte Zone, in der die reflektierten Strahlen mit zunehmender Entfernung von der genannten mittleren Horizontalebene fortschreitend von der genannten zweiten maximalen Vertikalablenkung zu einer vertikalen Nullablenkung übergehen.

8. Signalleuchte nach Anspruch 7, **dadurch gekennzeichnet,** daß das Deckglas Mittel (31) zur Streuung des Lichtbündels im wesentlichen nur in horizontaler Richtung umfaßt.

9. Signalleuchte nach einem der Ansprüche 6 und 8, **dadurch gekennzeichnet,** daß die Streumittel aus parallelen Rippen (31) bestehen, die senkrecht zur Streurichtung ausgerichtet sind.
